# EUROPÄISCHE PATENTSCHRIFT

(11) **EP 0 831 499 B1**
(45) Veröffentlichungstag und Bekanntmachung des Hinweises auf die Patenterteilung: **19.11.2003**
(21) Anmeldenummer: 97115361.4
(22) Anmeldetag: 04.09.1997
(51) Int. Cl.: H01F 27/22

(54) **Einrichtung zur Abführung von Wärme von Ferritkernen induktiver Bauelemente**
Device for heat removal from ferrite cores of inductive components
Dispositif pour la dissipation de chaleur de noyaux en ferrite de composants inductifs

(30) Priorität: 12.09.1996 DE 19637211
(43) Veröffentlichungstag der Anmeldung: 25.03.1998
(73) Patentinhaber: EPCOS AG, 81669 München (DE)
(72) Erfinder: Werner, Tristan, 81539 München (DE); Esguerra, Mauricio, 82024 Taufkirchen (DE)
(74) Vertreter: Epping, Wilhelm, Dipl.-Ing.

(56) Entgegenhaltungen:
- CH-A- 299 490
- GB-A- 399 138
- US-A- 2 769 962
- US-A- 2 770 785
- US-A- 3 179 908
- US-A- 3 710 187
- "CONDUCTION COOLED FERRITE CORE IN A HIGH POWER TRANSFORMER" IBM TECHNICAL DISCLOSURE BULLETIN, Bd. 36, Nr. 9B, 1.September 1993, Seite 325/326 XP000397170

## Beschreibung

Einrichtung zur Abführung von Wärme von Ferritkernen induktiver Bauelemente

Die vorliegende Erfindung betrifft eine Einrichtung zur Abführung von Wärme von Kernen aus magnetischem Material für induktive Bauelemente mit einer Schicht aus elektrisch und thermisch leitfähigem Material, über die der Kern thermisch an eine Wärmesenke (3) ankoppelbar ist nach dem Oberbegriff des Patentanspruchs 1.

Aus der EP 0 532 360 A1 ist es bekannt, im Bereich eines Magnetkerns und von Wicklungen eines Transformators ein elektrisch leitendes Medium vorzusehen, das eine Begrenzung bildet, in welcher der vom Magnetkern und den Wicklungen ausgehende magnetische Fluß gebündelt wird. Damit können Streuinduktivitäten von Transformatoren reduziert bzw. gesteuert werden. Das elektrisch leitende Medium kann beispielsweise in Form einer Metallschicht auf einen Magnetkern aufgebracht werden, wobei die Metallschicht zur Unterbindung eines elektrischen Kurzschlusses geschlitzt ist.

Aus der US 2 770 785 A ist ein elektromagnetisches Bauelement bekannt mit einem aus Stahlblechen gestapelten Kern bekannt, bei dem zur besseren Wärmeableitung in dem Kernstapel aus Stahlblechen wärmeleitfähige Bleche als Zwischenschichten enthalten sind.

Aus der US 3 179 908 A ist ein elektromagnetisches Bauelement mit einem Ringkern bekannt, bei dem zur besseren Wärmeableitung auf dem Kern unter der Wicklung wärmeleitende Streifen vorgesehen sind.

Aus IBM Technical Disclosure Bulletin, Bd. 36, Nr. 09B, Sept 1993, S. 325 - 326 ist ein elektromagnetisches Bauelement bekannt, bei dem der magnetische Kern wärmeleitende Zwischenschichten aufweist und bei dem unter und über der Wicklung dünne Kupferfolien vorgesehen sind.

Aus der US 3 710 187 A ist ein elektromagnetischer Kern bekannt, der auf der Oberfläche zur Unterdrückung von Funken eine aufgesinterte Schicht eines Metalloxids aufweist.

Der vorliegenden Erfindung liegt die Aufgabe zugrunde, ein Bauelement der vorgenannten Art so zu gestalten, daß die Abführung von Wärme von ferromagnetischen Kernen induktiver Bauelemente gewährleistet ist.

Diese Aufgabe wird bei einer Einrichtung der eingangs genannten Art erfindungsgemäß gemäß den Maßnahmen des Patentanspruchs 1 gelöst.

Weiterbildungen der Erfindung sind Gegenstand von Unteransprüchen.

Die Erfindung wird nachfolgend anhand von Ausführungsbeispielen gemäß den Figuren der Zeichnung näher erläutert. Es zeigt:
- Figur 1: eine Prinzipdarstellung eines erfindungsgemäßen Bauelementes mit einer Einrichtung zur Wärmeabführung; und
- Figur 2: eine perspektivische Darstellung eines Kerns aus ferromagnetischem Material mit einer zur Wärmeabführung geeigneten thermisch leitenden Schicht.

Gemäß Figur 1 wird ein induktives Bauelement im Prinzip durch einen Kern 2 aus ferromagnetischem Material - in aller Regel ein Ferritkern - sowie eine auf diesem vorgesehene Wicklung 1 gebildet.

Zur Abführung von Wärme ist erfindungsgemäß auf dem Ferritkern 2 eine Schicht 4 aus elektrisch und thermisch leitfähigem Material vorgesehen, die an eine Wärmesenke in Form eines Kühlkörpers 3 angekoppelt ist. Der Wärmefluß ist schematisch durch Pfeillinien 5 angedeutet.

Um die Induzierung von elektrischen Strömen in der elektrisch und thermisch leitfähigen Schicht 4 zu verhindern, ist sie mit Unterbrechungen versehen, so daß sich keine geschlossenen elektrischen Stromwege bilden können. Derartige Unterbrechungen sind in Figur 1 nicht dargestellt, aber aus der im folgenden noch zu erläuternden Ausführungsform nach Figur 2 ersichtlich.

Elektrisch und thermisch leitfähige Schichten der vorstehend erläuterten Art können z. B. galvanisch auf einen Ferritkern aufgebracht werden, wobei speziell zunächst chemischgalvanisch eine dünne Schicht von einigen um Dicke aufgebracht und danach eine elektrisch-galvanische Schichtverdikkung erfolgt. Zur Abscheidung der Schichten auf ferritische Werkstoffe werden die chemischen Eigenschaften der Lösungsbäder, insbesondere der pH-Wert, auf das Material abgestimmt. Ziel ist es dabei, daß ferritische Material in seinen elektromagnetischen und mechanischen Eigenschaften nicht zu beeinträchtigen.

Wie oben bereits erläutert, sind zur Unterbindung der Induzierung von elektrischen Strömen in der elektrisch und thermisch leitfähigen Schicht Unterbrechungen vorgesehen, die z. B. durch Schleifen der Polflächen von Ferritkernen, durch Bedrucken mit ätzresistenten Masken und anschließendes Ätzen oder durch Laserschneiden hergestellt werden können. Derartige partial beschichtete Kerne besitzen den Vorteil, daß geringe elektrische und thermische Übergangswiderstände zwischen Bauelement und Schicht erreicht werden.

Mittels derartiger Schichten ist eine optimale thermische Ankopplung, beispielsweise durch Löten, an Wärmesenken, wie etwa den Kühlkörper 3 nach Figur 1 realisierbar. Entscheidend ist dabei die weit höhere Leitfähigkeit von Metallen, z. B. von Kupfer oder Silber, gegenüber ferritischen Werkstoffen. Es sind Unterschiede der thermischen Leitfähigkeit um einen Faktor von 100 erreichbar. Die elektrisch und thermisch leitfähige Schicht 4 stellt näherungsweise eine Isotherme dar, so daß der Temperaturgradient im Kerninneren in Richtung der Kernoberfläche höher als bei einem unbeschichteten Kern ist. Der Wärmefluß erfolgt daher im wesentlichen entlang der elektrisch und thermisch leitfähigen Schicht in Richtung Kühlkörper statt über das thermisch schlecht leitende ferritische Material bei einem unbeschichteten Kern.

Eine mögliche Ausführungsform einer unterbrochenen elektrisch und thermisch leitfähigen Schicht entsprechend der Schicht 4 nach Figur 1 ist in Figur 2 für einen E-Ferritkern 10 dargestellt, bei dem auf vorgegebenen Oberflächenbereichen eine thermisch und elektrisch leitfähige Schicht 11 vorgesehen ist.

## Patentansprüche

1. Einrichtung zur Abführung von Wärme aus einem Ferritkern (2; 10) für induktive Bauelemente,
mit einer Schicht (4; 11) aus elektrisch und thermisch leitfähigem Material, über die der Ferritkern (2; 10) thermisch an einen Kühlkörper (3) angekoppelt ist,
**dadurch gekennzeichnet,**
**daß** die Schicht (4; 11) aus elektrisch und thermisch leitfähigem Material durch galvanische Beschichtung direkt auf dem Ferritkern (2; 10) aufgebracht ist.

2. Einrichtung nach Anspruch 1,
bei der die elektrisch und thermisch leitfähige Schicht (4; 11) eine Metallschicht mit Unterbrechungen zur Vermeidung einer Induzierung von elektrischen Strömen in geschlossenen elektrisch leitenden Pfaden ist.

3. Einrichtung nach Anspruch 2,
bei der die Metallschicht (4; 11) eine Kupferschicht ist.

4. Einrichtung nach Anspruch 2,
bei der die Metallschicht (4; 11) eine Silberschicht ist.

5. Einrichtung nach einem der Ansprüche 1 bis 4,
bei der der Kühlkörper (3) mit der Schicht (4; 11) aus elektrisch und thermisch leitfähigem Material verlötet ist.

## Claims

1. Device for dissipating heat from a ferrite core (2; 10) for inductive components, having a layer (4; 11) made from an electrically and thermally conductive material and via which the ferrite core (2; 10) is coupled thermally to a dissipator (3),
**characterized in that** the layer (4; 11) made from an electrically and thermally conductive material is applied directly to the ferrite core (2; 10) by means of electroplating.

2. Device according to Claim 1, **characterized in that** the electrically and thermally conductive layer (4; 11) is a metal layer having interruptions for avoiding the induction of electric currents in closed electrically conducting paths.

3. Device according to Claim 2, **characterized in that** the metal layer (4; 11) is a copper layer.

4. Device according to Claim 2, **characterized in that** the metal layer (4; 11) is a silver layer.

5. Device according to one of Claims 1 to 4, in which the dissipator (3) is soldered to the layer (4; 11) made from electrically and thermally conductive material.

## Revendications

1. Dispositif d'évacuation de la chaleur d'un noyau (2 ; 10) de ferrite pour des composants inductifs,
comprenant une couche (4 ; 11 ) en une matière conductrice de l'électricité et de la chaleur, par laquelle le noyau (2 ; 10) de ferrite est couplé thermiquement à un corps (3) de refroidissement,
**caractérisé en ce que**
la couche (4 ; 11 ) en matière conductrice de l'électricité et de la chaleur est disposée par revêtement galvanique directement sur le noyau (2 ; 10) de ferrite.

2. Dispositif suivant la revendication 1,
dans lequel la couche (4 ; 11) conductrice de l'électricité et de la chaleur est une couche métallique ayant des interruptions pour prévenir une induction de courants électriques dans des trajets électriquement conducteurs fermés.

3. Dispositif suivant la revendication 2,
dans lequel la couche (4 ; 11) métallique est une couche de cu ivre.

4. Dispositif suivant la revendication 2,
dans lequel la couche (4 ; 11) métallique est une couche d'argent.

5. Dispositif suivant l'une des revendications 1 à 4,
dans lequel le corps (3) de refroidissement est brasé à la couche (4 ; 11 ) en la matière conductrice de l'électricité et de la chaleur.
